# EUROPÄISCHE PATENTSCHRIFT

(11) **EP 4 431 415 B1**
(45) Veröffentlichungstag und Bekanntmachung des Hinweises auf die Patenterteilung: **08.10.2025**
(21) Anmeldenummer: 24161309.0
(22) Anmeldetag: 05.03.2024
(51) Int. Cl.: B65D 51/28, B65D 23/00

(54) **ANORDNUNG AUS EINEM AUSSENBEHÄLTER MIT EINEM DARIN ANGEORDNETEN INNENBEHÄLTER UND VERFAHREN ZUM ÖFFNEN UND ZUM HERSTELLEN EINER ANORDNUNG**
ASSEMBLY CONSISTING OF AN OUTER CONTAINER HAVING AN INNER CONTAINER ARRANGED THEREIN AND METHOD FOR OPENING AND PRODUCING AN ASSEMBLY
ENSEMBLE COMPRENANT UN RÉCIPIENT EXTÉRIEUR AVEC UN RÉCIPIENT INTÉRIEUR DISPOSÉ DANS CELUI-CI ET PROCÉDÉ D'OUVERTURE ET DE FABRICATION D'UN ENSEMBLE

(30) Priorität: 17.03.2023 DE 102023001070
(43) Veröffentlichungstag der Anmeldung: 18.09.2024
(73) Patentinhaber: Pont Packaging GmbH, 41169 Mönchengladbach (DE)
(72) Erfinder: Salmann, Frank, 41239 Mönchengladbach (DE)
(74) Vertreter: Castell, Klaus

(56) Entgegenhaltungen:
- WO-A2-2005/051775
- CN-U- 207 985 660
- US-A1- 2012 031 277
- US-A1- 2017 355 508

## Beschreibung

Die Erfindung betrifft eine Anordnung aus einem Außenbehälter mit einem darin angeordneten Innenbehälter, einer Abdeckung des Innenbehälters und einer Kappe zum Verschließen des Außenbehälters, wobei die Kappe derart zum Außenbehälter bewegbar ist, dass dadurch eine Abdeckung des Innenbehälters geöffnet wird. Außerdem betrifft die Erfindung Verfahren zum Öffnen und zum Herstellen einer Anordnung.

Bekannte derartige Anordnungen bestehen aus vielen Einzelteilen, die getrennt voneinander hergestellt werden und anschließend zusammengesetzt werden. Meistens müssen die Einzelteile konstruktionsbedingt aus unterschiedlichen Materialien hergestellt werden, wodurch die Entsorgung der Anordnung nach deren Benutzung erschwert wird. US 2017/355508 A1 zeigt zwei verschiedene Alternativen gemäß dem Oberbegriff von Anspruch 1.

Der Erfindung liegt die Aufgabe zu Grunde, eine derartige Anordnung weiterzuentwickeln. Diese Aufgabe wird mit einer Anordnung mit den Merkmalen des Patentanspruchs 1 und einem Verfahren mit den Merkmalen des Patentanspruchs 15 gelöst. Vorteilhafte Weiterbildungen sind Gegenstand der Unteransprüche.

Die einstückige Ausbildung erleichtert den Herstellungsprozess. Dabei kann ein einstückiges Teil auch verschiedene Materialien aufweisen, wenn das Teil beispielsweise durch Coextrusion hergestellt ist.

Vorteilhaft ist es jedoch, wenn zumindest der Innenbehälter aus dem gleichen Material wie die Kappe oder der Außenbehälter ausgebildet ist. Dies erleichtert die Entsorgung und es kann auch die Herstellung erleichtern.

Die Kappe oder der Außenbehälter aufweist einen nach außen offenen hohlen Einsatz, der sich mindestens zu 25 % der Länge längs des Außenbehälters erstreckt. Dies ermöglicht es, im Außenbehälter ein funktionelles Mittel wie beispielsweise ein Schneidmittel oder ein Mischorgan anzuordnen.

Am Außenbehälter oder an der Kappe ist ein Schneidmittel derart angeordnet, dass mit ihm die Abdeckung des Innenbehälters geöffnet werden kann. Insbesondere wenn Kappe und Außenbehälter relativ zueinander lateral verschoben werden, ermöglicht dies, mit dem Schneidmittel die Abdeckung des Innenbehältnisses zu öffnen.

Um das Schneidmittel nahe an der Abdeckung anzuordnen, aufweist der Einsatz das Schneidmittel.

Beim Öffnen der Abdeckung kann es passieren, dass die Abdeckung sich löst und in den Außenbehälter gelangt. Um dies zu vermeiden, wird vorgeschlagen, dass das Schneidmittel eine Spitze und einen Randbereich aufweist und die Spitze bei verschlossenem Außenbehälter näher an der Abdeckung angeordnet ist als der Randbereich.

Innenbehälter, Kappe und Außenbehälter können unterschiedliche Formen aufweisen und im Querschnitt beispielsweise quadratisch, rechteckig, kreisrund oder oval ausgebildet sein. Außerdem können die Teile je nach Anforderung unterschiedlich zueinander angeordnet sein. Vorteilhaft ist es jedoch, wenn Innenbehälter, Kappe und Außenbehälter konzentrisch zueinander angeordnet sind. Dabei kann dann die Spitze des Schneidmittels dezentral angeordnet sein. Dies erleichtert es, den Innenbehälter zu öffnen, ohne dass die Abdeckung in den Außenbehälter gelangt.

Gemäß der Erfindung wird das Schneidmittel einstückig mit dem Außenbehälter oder der Kappe ausgebildet sein.

Im Hinblick auf die Herstellung und im Hinblick auf die Entsorgung ist es vorteilhaft, wenn Außenbehälter, Innenbehälter, Kappe und Schneidmittel aus dem gleichen Material ausgebildet sind.

Der Innenbehälter ist besonders leicht zu öffnen, wenn das Schneidmittel der Kappe gegenüberliegend am Außenbehälter angeordnet ist.

Die Kappe sollte das Innenbehältnis sicher verschließen und leicht zu öffnen sein. Daher wird als bevorzugte Ausführungsvariante vorgeschlagen, dass die Abdeckung eine Folie und insbesondere eine Metallfolie aufweist. Diese Folie kann an das Innenbehältnis angeklebt oder anextrudiert sein. Sie kann aus dem gleichen Material wie das Innenbehältnis hergestellt sein. Sie kann aber auch als Stülpdeckel aufgesetzt sein und/oder beispielsweise wie ein Korken sich in das Innenbehältnis hinein erstrecken.

Es kann eine Führung vorgesehen sein, um die Kappe in einer Führung relativ zum Außenbehältnis zubewegen und um beispielsweise durch einen Druck auf die Kappe das Innenbehältnis zu öffnen. Die Kappe kann aber auch über ein Gewinde mit dem Außenbehälter verbunden sein.

Dies ermöglicht es, das Gewinde derart auszubilden, dass bei einer ersten Drehung in einer Richtung die Abdeckung geöffnet wird und bei einer zweiten Drehung in entgegengesetzter Richtung der Außenbehälter geöffnet wird.

Vorzugsweise ist die erste Drehung eine Drehung links herum entgegen des Uhrzeigersinns und die zweite Drehung ist dann eine Drehung rechts herum im Uhrzeigersinn. Ein Nutzer, der das Schraubbehältnis öffnen möchte wird die Kappe intuitiv links herum entgegen des Uhrzeigersinns drehen. Da sich die Kappe so noch nicht öffnen lässt und bemerkt oder unbemerkt der Innenbehälter geöffnet wird, wird der Nutzer es anschließend mit einer anderen Drehung versuchen und feststellen, dass sich nun die Kappe leicht vom Außenbehälter abheben lässt. Intuitiv wird der Nutzer somit zuerst den Innenbehälter öffnen und dann erst den Außenbehälter. Dies ist vorteilhaft, wenn vor dem Öffnen des Außenbehälters sichergestellt werden soll, dass das Material aus dem Innenbehälter in den Außenbehälter gelangt ist.

Es sollte sichergestellt sein, dass weder das Material des Innenbehälters vorzeitig in den Außenbehälter gelangt noch der Außenbehälter vorzeitig geöffnet wurde. Beides ist auf einfache Art und Weise sichergestellt, wenn die Kappe über eine Versiegelung oder einen Ring mit Sollbruchstelle lösbar mit dem Außenbehälter verbunden ist.

Unabhängig von der speziellen Ausbildung der Anordnung wird die der Erfindung zu Grunde liegende Aufgabe auch mit einen Verfahren zum Öffnen einer Anordnung aus einem Außenbehälter mit einem darin angeordneten Innenbehälter, einer Abdeckung des Innenbehälters und einer Kappe zum Verschließen des Außenbehälters, wobei die Kappe derart zum Außenbehälter bewegbar ist, dass dadurch eine Abdeckung des Innenbehälters geöffnet wird, gelöst, wenn die geschlossene Anordnung geöffnet wird, indem die Kappe relativ zum Außenbehälter links herum entgegen des Uhrzeigersinns gedreht wird bis der Innenbehälter geöffnet ist und anschließend rechts herum im Uhrzeigersinn gedreht wird, um die Kappe vom Außenbehälter zu entfernen.

Dieser spezielle Drehsinn führt dazu, dass der Nutzer, der die Anordnung öffnen will, zunächst falsch herum dreht und nur den Innenbehälter öffnet. Erst wenn er erkennt, dass er so den Außenbehälter nicht öffnen kann, wird er einen anderen Drehsinn probieren und damit den Außenbehälter öffnen. Damit wird das intuitive Verhalten des Nutzers ausgenutzt, um sicher zu stellen, dass zuerst der Innenbehälter geöffnet wird und erst danach der Außenbehälter.

Besonders vorteilhaft ist es, wenn die Kappe und/oder der Außenbehälter als Spritzgussteil hergestellt sind. Das Ausführungsbeispiel zeigt, dass auch bei einem Spritzgussteil Kappe mit Innenbehälter oder Außenbehälter mit Innenbehälter einstückig sehr einfach herstellbar sind und dass sogar das Schneidmittel einstückig mit der Kappe oder dem Außenbehälter herstellbar ist.

Ein vorteilhaftes Ausführungsbeispiel ist in der Zeichnung dargestellt und wird im Folgenden näher beschrieben. Es zeigt
- Figur 1: eine Seitenansicht einer Anordnung,
- Figur 2: einen Schnitt durch die in der Figur 1 gezeigten Anordnung,
- Figur 3: eine Ansicht der Anordnung schräg von unten,
- Figur 4: eine Ansicht der Anordnung schräg von oben,
- Figur 5: eine Draufsicht auf die Anordnung,
- Figur 6: eine Ansicht von unten auf die Anordnung und
- Figur 7: mehrere Schnitte zur Darstellung der Relativbewegung von Kappe und Außenbehälter beim Öffnen des Innenbehälters und anschließend des Außenbehälters.

Die gezeigte Anordnung 1 weist einen Außenbehälter 2 mit einem darin angeordneten Innenbehälter 3 auf. Eine Abdeckung 5 dient dazu, den Innenbehälter 3 zu verschließen und eine Kappe 4 dient dazu den Außenbehälter 2 zu verschließen. Die Kappe 4 ist derart zum Außenbehälter 2 bewegbar, dass durch die Bewegung die Abdeckung 5 des Innenbehälters 3 geöffnet wird. Der Innenbehälter 3 ist einstückig mit der Kappe 4 ausgebildet. Er kann jedoch auch einstückig mit dem Außenbehälter ausgebildet sein (nicht gezeigt).

Der Innenbehälter 3 ist aus dem gleichen Material wie die Kappe 4 und der Außenbehälter 2 ausgebildet, wobei der Innenbehälter 3 einstückig mit der Kappe 4 ausgebildet ist.

Der Außenbehälter 2 hat einen nach außen offenen hohlen Einsatz 6, der sich mindestens zu 25 % der Länge längs des Außenbehälters 2 erstreckt, um mit einem Schneidmittel 7 in Berührung mit der Abdeckung 5 gelangen zu können. Dies ermöglicht es, dass mit dem Schneidmittel 7 die Abdeckung 5 des Innenbehälters 3 geöffnet werden kann.

Innenbehälter 3, Kappe 4 und Außenbehälter 2 sind konzentrisch zueinander angeordnet und die Spitze des Schneidmittels dezentral angeordnet ist. Das Schneidmittel 7 weist eine Spitze 8 und einen Randbereich 9 auf und die Spitze 8 ist bei verschlossenem Außenbehälter 2 näher an der Abdeckung 5 angeordnet ist als der Randbereich 9. Dies führt dazu, dass mit dem Schneidmittel 7 die Abdeckung 5 geöffnet werden kann und das Schneidmittel den Innenbehälter so öffnet, dass die Abdeckung nicht in den Außenbehälter 2 gelangt.

Außenbehälter 2, Innenbehälter 3, Kappe 4 und Schneidmittel 7 sind aus dem gleichen Material ausgebildet.

Die Kappe 4 ist über ein Gewinde derart mit dem Außenbehälter 2 verbunden, dass bei einer ersten Drehung in einer Richtung die Abdeckung 5 geöffnet wird und bei einer zweiten Drehung in entgegengesetzter Richtung der Außenbehälter 2 geöffnet wird. Um sicher zu stellen, dass bei einer intuitiven Drehung der Kappe 4 relativ zum Außenbehälter 2 auch sicher der Innenbehälter 3 geöffnet wird, ist die erste Drehung eine Drehung links herum entgegen des Uhrzeigersinns, wobei das Schneidmittel zur Abdeckung 5 des Innenbehälters 3 gelangt, und die zweite Drehung ist eine Drehung rechts herum im Uhrzeigersinn, um die Kappe 4 vom Außenbehälter 2 zu entfernen.

Die Kappe 4 mit dem Innenbehälter 3 ist als erstes Spritzgussteil hergestellt und ein zweites Spritzgussteil bildet den Außenbehälter 2 mit dem Schneidmittel 7. Sofern die Abdeckung 5 nicht zusammen mit dem Innenbehälter 3 hergestellt werden kann, ist sie als aufbringbare Folie gegebenen falls auch aus einem anderen Material und vorzugsweise wieder aus dem gleichen Material hergestellt.

Die Kappe 4 hat daher eine konzentrische Vertiefung 10, die von einer Innenwandung 11 umgeben ist, zu der sich konzentrisch eine Außenwandung 12 erstreckt. An der Außenwandung 12 der Kappe 4 ist ein Innengewinde 13 vorgesehen, das mit einem Außengewinde 14 am Außenbehälter 2 zusammenwirkt.

Die Kappe 4 hat einen Ring 15, der als Sicherung beim erstmaligen Abschrauben der Kappe 4 reißt und somit zeigt, dass der Außenbehälter 2 bereits einmal geöffnet worden ist.

Die Figur 7 zeigt, wie das Schneidmittel 7 beim Aufdrehen der Kappe auf den Außenbehälter 2 die Abdeckung 5 durchbricht und an die Innenwandung des Innenbehälters 3 andrückt. Die Abdeckung liegt dann fest zwischen dem Einsatz 6 und dem Innenbehälter 3, ohne dass sie in den Außenbehälter 2 fallen könnte.

## Patentansprüche

1. Anordnung (1) aus einem Außenbehälter (2) mit einem darin angeordneten Innenbehälter (3), einer Abdeckung (5) des Innenbehälters (3) und einer Kappe (4) zum Verschließen des Außenbehälters (2), wobei die Kappe (4) derart zum Außenbehälter (2) bewegbar ist, dass dadurch die Abdeckung (5) des Innenbehälters (3) geöffnet wird, wobei:
• der Innenbehälter (3) einstückig mit der Kappe (4) ausgebildet ist, wobei am Außenbehälter (2) ein Schneidmittel (7) angeordnet ist, oder
• der Innenbehälter (3) einstückig mit dem Außenbehälter (2) ausgebildet ist, wobei an der Kappe (4) ein Schneidmittel (7) angeordnet ist;
wobei das Schneidmittel derart angeordnet ist, dass mit ihm die Abdeckung (5) des Innenbehälters (3) geöffnet werden kann, ***dadurch gekennzeichnet, dass*** die Kappe (4) oder der Außenbehälter (2) einen nach außen offenen hohlen Einsatz (6) aufweist, der sich mindestens zu 25 % der Länge längs des Außenbehälters (2) erstreckt und der Einsatz (6) das Schneidmittel (7) aufweist.

2. Anordnung nach Anspruch 1, ***dadurch gekennzeichnet, dass*** der Innenbehälter (3) aus dem gleichen Material wie die Kappe (4) oder der Außenbehälter (2) ausgebildet ist.

3. Anordnung nach einem der vorhergehenden Ansprüche, ***dadurch gekennzeichnet, dass*** das Schneidmittel (7) eine Spitze (8) und einen Randbereich (9) aufweist und die Spitze (8) bei verschlossenem Außenbehälter (2) näher an der Abdeckung (5) angeordnet ist als der Randbereich (9).

4. Anordnung nach einem der vorhergehenden Ansprüche, ***dadurch gekennzeichnet, dass*** Innenbehälter (3), Kappe (4) und Außenbehälter (2) konzentrisch zueinander angeordnet sind.

5. Anordnung nach einem der vorhergehenden Ansprüche, ***dadurch gekennzeichnet, dass*** die Spitze (8) des Schneidmittels (7) dezentral angeordnet ist.

6. Anordnung nach einem der vorhergehenden Ansprüche, ***dadurch gekennzeichnet, dass*** das Schneidmittel (7) einstückig mit dem Außenbehälter (2) oder der Kappe (4) ausgebildet ist.

7. Anordnung nach einem der vorhergehenden Ansprüche, ***dadurch gekennzeichnet, dass*** Außenbehälter (2), Innenbehälter (3), Kappe (4) und Schneidmittel (7) aus dem gleichen Material ausgebildet sind.

8. Anordnung nach einem der vorhergehenden Ansprüche, ***dadurch gekennzeichnet, dass*** das Schneidmittel der Kappe (4) gegenüberliegend am Außenbehälter (2) angeordnet ist.

9. Anordnung nach einem der vorhergehenden Ansprüche, ***dadurch gekennzeichnet, dass*** die Abdeckung (5) eine Folie und insbesondere eine Metallfolie aufweist.

10. Anordnung nach einem der vorhergehenden Ansprüche, ***dadurch gekennzeichnet, dass*** der Innenbehälter (3) einstückig mit der Kappe (4) ausgebildet ist.

11. Anordnung nach einem der vorhergehenden Ansprüche, ***dadurch gekennzeichnet, dass*** die Kappe (4) über ein Gewinde mit dem Außenbehälter (2) verbunden ist.

12. Anordnung nach Anspruch 11, ***dadurch gekennzeichnet, dass*** das Gewinde (13, 14) derart ausgebildet ist, dass bei einer ersten Drehung in einer Richtung die Abdeckung (5) geöffnet wird und bei einer zweiten Drehung in entgegengesetzter Richtung der Außenbehälter (2) geöffnet wird.

13. Anordnung nach Anspruch 12, ***dadurch gekennzeichnet, dass*** die erste Drehung eine Drehung links herum entgegen des Uhrzeigersinns ist und die zweite Drehung eine Drehung rechts herum im Uhrzeigersinn ist.

14. Anordnung nach einem der vorhergehenden Ansprüche, ***dadurch gekennzeichnet, dass*** die Kappe (4) über eine Versiegelung oder einen Ring (15) mit Sollbruchstelle lösbar mit dem Außenbehälter (2) verbunden ist.

15. Verfahren zum Öffnen einer Anordnung gemäß Anspruch 1.

## Claims

1. An assembly (1) consisting of an outer container (2) having an inner container (3) arranged therein, a cover (5) of the inner container (3) and a cap (4) for closing the outer container (2), wherein the cap (4) is movable relative to the outer container (2) in such a manner that the cover (5) of the inner container (3) is thereby opened, wherein:
• the inner container (3) is formed integrally with the cap (4), wherein a cutting means (7) is arranged on the outer container (2), or
• the inner container (3) is formed integrally with the outer container (2), wherein a cutting means (7) is arranged on the cap (4);
wherein the cutting means is arranged in such a manner that the cover (5) of the inner container (3) can be opened with it,
***characterized in that*** the cap (4) or the outer container (2) features a hollow insert (6) that is open to the outside, which extends at least 25% of the length along the outer container (2), and the insert (6) features the cutting means (7).

2. The assembly according to claim 1, ***characterized in that*** the inner container (3) is formed from the same material as the cap (4) or the outer container (2).

3. The assembly according to one of the preceding claims, ***characterized in that*** the cutting means (7) features a tip (8) and an edge region (9), and the tip (8) is arranged closer to the cover (5) than the edge region (9) when the outer container (2) is closed.

4. The assembly according to one of the preceding claims, ***characterized in that*** the inner container (3), the cap (4), and the outer container (2) are arranged concentrically with each other.

5. The assembly according to one of the preceding claims, ***characterized in that*** the tip (8) of the cutting means (7) is arranged off-center.

6. The assembly according to one of the preceding claims, ***characterized in that*** the cutting means (7) is formed integrally with the outer container (2) or the cap (4).

7. The assembly according to one of the preceding claims, ***characterized in that*** the outer container (2), the inner container (3), the cap (4), and the cutting means (7) are formed from the same material.

8. The assembly according to one of the preceding claims, ***characterized in that*** the cutting means is arranged on the outer container (2) opposite the cap (4).

9. The assembly according to one of the preceding claims, ***characterized in that*** the cover (5) features a foil and in particular a metal foil.

10. The assembly according to one of the preceding claims, ***characterized in that*** the inner container (3) is formed integrally with the cap (4).

11. The assembly according to one of the preceding claims, ***characterized in that*** the cap (4) is connected to the outer container (2) by means of a thread.

12. The assembly according to claim 11, ***characterized in that*** the thread (13, 14) is formed in such a manner that, upon a first rotation in one direction, the cover (5) is opened and, upon a second rotation in the opposite direction, the outer container (2) is opened.

13. The assembly according to claim 12, ***characterized in that*** the first rotation is a leftward counterclockwise rotation and the second rotation is a rightward clockwise rotation.

14. The assembly according to one of the preceding claims, ***characterized in that*** the cap (4) is detachably connected with the outer container (2) by means of a seal or a ring (15) with a predetermined breaking point.

15. A method for opening an assembly according to claim 1.

## Revendications

1. Ensemble (1) constitué d'un récipient extérieur (2) avec un récipient intérieur (3) disposé dans celui-ci, un couvercle (5) du récipient intérieur (3) et un capuchon (4) pour fermer le récipient extérieur (2), où le capuchon (4) est mobile par rapport au récipient extérieur (2) de telle manière que le couvercle (5) du récipient intérieur (3) est ainsi ouvert, où :
• le récipient intérieur (3) est formé de manière solidaire avec le capuchon (4), où un moyen de coupe (7) est disposé sur le récipient extérieur (2), ou bien
• le récipient intérieur (3) est formé de manière solidaire avec le récipient extérieur (2), où un moyen de coupe (7) est disposé sur le capuchon (4) ;
où le moyen de coupe est disposé de telle manière qu'il permet d'ouvrir le couvercle (5) du récipient intérieur (3),
***caractérisé en ce que*** le capuchon (4) ou le récipient extérieur (2) comporte un insert creux (6) ouvert vers l'extérieur, qui s'étend sur au moins 25 % de la longueur le long du récipient extérieur (2), et l'insert (6) comporte le moyen de coupe (7).

2. Ensemble selon la revendication 1, ***caractérisé en ce que*** le récipient intérieur (3) est formé du même matériau que le capuchon (4) ou le récipient extérieur (2).

3. Ensemble selon l'une des revendications précédentes, ***caractérisé en ce que*** le moyen de coupe (7) comporte une pointe (8) et une zone de bordure (9) et que, lorsque le récipient extérieur (2) est fermé, la pointe (8) est disposée plus près du couvercle (5) que la zone de bordure (9).

4. Ensemble selon l'une des revendications précédentes, ***caractérisé en ce que*** le récipient intérieur (3), le capuchon (4) et le récipient extérieur (2) sont disposés de manière concentrique les uns par rapport aux autres.

5. Ensemble selon l'une des revendications précédentes, ***caractérisé en ce que*** la pointe (8) du moyen de coupe (7) est disposée de manière excentrée.

6. Ensemble selon l'une des revendications précédentes, ***caractérisé en ce que*** le moyen de coupe (7) est formé de manière solidaire avec le récipient extérieur (2) ou le capuchon (4).

7. Ensemble selon l'une des revendications précédentes, ***caractérisé en ce que*** le récipient extérieur (2), le récipient intérieur (3), le capuchon (4) et le moyen de coupe (7) sont formés à partir du même matériau.

8. Ensemble selon l'une des revendications précédentes, ***caractérisé en ce que*** le moyen de coupe est disposé sur le récipient extérieur (2) en face du capuchon (4).

9. Ensemble selon l'une des revendications précédentes, ***caractérisé en ce que*** le couvercle (5) comporte une feuille, en particulier une feuille métallique.

10. Ensemble selon l'une des revendications précédentes, ***caractérisé en ce que*** le récipient intérieur (3) est formé de manière solidaire avec le capuchon (4).

11. Ensemble selon l'une des revendications précédentes, ***caractérisé en ce que*** le capuchon (4) est relié au récipient extérieur (2) par un filetage.

12. Ensemble selon la revendication 11, ***caractérisé en ce que*** le filetage (13, 14) est formé de telle manière que, lors d'une première rotation dans un sens, le couvercle (5) est ouvert et, lors d'une seconde rotation dans le sens opposé, le récipient extérieur (2) est ouvert.

13. Ensemble selon la revendication 12, ***caractérisé en ce que*** la première rotation est une rotation vers la gauche dans le sens inverse des aiguilles d'une montre et la seconde rotation est une rotation vers la droite dans le sens des aiguilles d'une montre.

14. Ensemble selon l'une des revendications précédentes, ***caractérisé en ce que*** le capuchon (4) est relié de manière amovible au récipient extérieur (2) par un scellement ou une bague (15) avec un point de rupture prédéterminé.

15. Procédé pour ouvrir un ensemble selon la revendication 1.
